# EUROPÄISCHE PATENTSCHRIFT

(11) **EP 2 040 341 B1**
(45) Veröffentlichungstag und Bekanntmachung des Hinweises auf die Patenterteilung: **06.08.2014**
(21) Anmeldenummer: 08014608.7
(22) Anmeldetag: 18.08.2008
(51) Int. Cl.: H01R 13/447, H01R 13/453

(54) **Elektrischer Steckverbinder**
Electrical connector
Connecteur électrique

(30) Priorität: 20.09.2007 DE 202007013266 U
(43) Veröffentlichungstag der Anmeldung: 25.03.2009
(73) Patentinhaber: CCS Technology, Inc., Wilmington, DE 19803 (US)
(72) Erfinder: Wilhelmi, Markus, Dipl.-Ing., 98701 Altenfeld (DE); Stöhr, Rainer, Dipl.-Ing., 96524 Föritz (DE); Praschma, Oliver, Dipl.-Ing., 06484 Quedlinburg (DE)
(74) Vertreter: Sturm, Christoph

(56) Entgegenhaltungen:
- EP-A1- 1 715 550
- GB-A- 2 434 926
- JP-A- 10 064 615
- JP-A- 11 260 460
- US-A1- 2002 119 697

## Beschreibung

Die Erfindung betrifft einen elektrischen Steckverbinder nach dem Oberbegriff des Anspruchs 1.

Aus der US 2006/0014410 A1 und WO 2001/052364 sind als Datenbuchsen ausgebildete elektrische Steckverbinder bekannt, die ein Gehäuse und eine im Gehäuse positionierte Verbindungseinrichtung aufweisen. Das Gehäuse der dort offenbarten elektrischen Steckverbinder wird von zwei Abschnitten gebildet, nämlich von einem vorderen Gehäuseäbschnitt, in welchen über eine Steckeraufnahmeöffnung des Gehäuses ein Datenstecker unter Kontaktierung der Verbindungseinrichtung einführbar ist, und von einem hinteren Gehäuseabschnitt, über welchen ein Datenkabel an die im Gehäuse positionierte Verbindungseinrichtung heranführbar ist. Die Verbindungseinrichtung umfasst Kontaktfedern und Platinen, wobei dieselbe empfindlich gegenüber Verschmutzungen ist. Dann, wenn in die Steckeraufnahmeöffnung des Gehäuses kein Datenstecker eingeführt ist, ist die Steckeraufnahmeöffnung offen und die Verbindungseinrichtung kann leicht durch Ablagerung von z. B. Staub verschmutzen.

Aus der GB 2 434 926 A ist eine Datenbuchse mit einer Schutzeinrichtung mit den Merkmalen des Oberbegriffs des Anspruchs 1 bekannt.

Die JP 11 260460 A offenbart eine weitere Schutzeinrichtung für eine Datenbuchse.

Der hier vorliegenden Erfindung liegt das Problem zu Grunde, einen neuartigen elektrischen Steckverbinder zu schaffen.

Dieses Problem wird durch einen elektrischen Steckverbinder gemäß Anspruch 1 gelöst, dessen Merkmale den Gegenstand der Erfindung definieren. Vorteilhafte Ausführungsformen sind in den abhängigen Ansprüchen definiert.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, anhand der Zeichnung näher erläutert. In der Zeichnung zeigt:
- Fig. 1:: eine perspektivische Seitenansicht eines erfindungsgemäßen elektrischen Steckverbinders;
- Fig. 2:: eine perspektivische Ansicht einer erfindungsgemäßen Schutzeinrichtung des erfindungsgemäßen elektrischen Steckverbinders;
- Fig. 3:: die Schutzeinrichtung der Fig. 2 in Draufsicht; und
- Fig. 4:: die Schutzeinrichtung der Fig. 2 in Seitenansicht.

Fig. 1 zeigt eine perspektivische Ansicht eines erfindungsgemäßen, als Datenbuchse ausgebildeten elektrischen Steckverbinders 10.

Der Steckverbinder 10 verfügt über ein Gehäuse 11, in welchem eine nichtdargestellte Verbindungseinrichtung positioniert ist. An einer Seite des Gehäuses 11 ist eine Steckeraufnahmeöffnung 12 ausgebildet, über die ein Datenstecker in das Gehäuse 11 zumindest abschnittsweise einführbar ist, um denselben mit der im Gehäuse 11 positionierten Verbindungseinrichtung zu kontaktieren.

Bei dem über die Steckeraufnahmeöffnung 12 in das Gehäuse 11 einzuführenden Datenstecker kann es sich z. B. um einen RJ45-Datenstecker handeln, wobei dann die Steckeraufnahmeöffnung 12 eine an den RJ45-Datenstecker angepasste Kontur aufweist. Es sei darauf hingewiesen, dass die Erfindung nicht auf RJ45-Datenbuchsen zur Aufnahme von RJ45-Datensteckern beschränkt ist, vielmehr kann die Erfindung auch bei anderen elektrischen Datenbuchsen zum Einsatz kommen.

Dann, wenn über die Steckeraufnahmeöffnung 12 kein Datenstecker in das Gehäuse 11 der Datenbuchse 10 eingeführt ist, ist die Steckeraufnahmeöffnung 12 offen, wobei dann über die Steckeraufnahmeöffnung 12 Verschmutzungen wie z. B. Staub in das Gehäuse 11 eindringen und in den Bereich der Verbindungseinrichtung gelangen können. Da die Verbindungseinrichtung Kontaktfedern und Platinen umfasst, ist dieselbe gegenüber solchen Verschmutzungen empfindlich, sodass ein Bedarf besteht, die Verbindungseinrichtung einer Datenbuchse gegenüber Verschmutzung zu schützen.

Erfindungsgemäß umfasst der elektrische Steckverbinder 10 eine Schutzeinrichtung 13, mit der dann, wenn in die Steckeraufnahmeöffnung 12 des Gehäuses 11 kein Datenstecker eingeführt ist, die Steckeraufnahmeöffnung 12 verschlossen werden kann, um so die im Gehäuse 11 positionierte Verbindungseinrichtung vor Verschmutzung zu schützen.

Die Schutzeinrichtung 13 ist gegenüber dem Gehäuse 11 als separate Baugruppe ausgebildet und verfügt über einen elastischen Anbindungsbereich 14, der im gezeigten Ausführungsbeispiel von elastischen, stabartigen Vorsprüngen 15 gebildet ist.

Über den elastischen Anbindungsbereich 14 ist die Schutzeinrichtung 13 mit dem Gehäuse 11 der Datenbuchse 10 verbunden, wobei die Schutzeinrichtung 13 durch Verschwenken um den elastischen Anbindungsbereich 14 zwischen einer ersten Position, in der dieselbe die Steckeraufnahmeöffnung 12 freigibt, und einer zweiten Position, in welcher dieselbe die Steckeraufnahmeöffnung 12 verschließt, verlagerbar ist.

Im gezeigten Ausführungsbeispiel greifen die stabartigen Vorsprünge 15, welche den elastischen Anbindungsbereich 14 der Schutzeinrichtung 13 bilden, in Ausnehmungen 16 des Gehäuses 11 ein, die benachbart zur Steckeraufnahmeöffnung 12 ausgebildet ist. Dabei sind die Ausnehmungen 16 derart konturiert, dass die stabartigen Vorsprünge 15 nach einem elastischen Zusammendrücken bzw. Aufeinanderzubewegen derselben über an Enden derselben ausgebildete Aufdickungen 17 in erste, innere Abschnitte die Ausnehmungen 16 eingefädelt werden können, wobei nach dem Einfädeln die stabartigen Vorsprünge 15 aufgrund ihrer Elastizität sich auseinanderbewegen und in äußere Abschnitte der Ausnehmungen 16 gelangen, die einen geringeren Querschnitt als die inneren Abschnitte der Ausnehmungen 16 und als die Aufdickungen 17 aufweisen. Hierdurch wird die Schutzeinrichtung 13 unverlierbar am Gehäuse 11 des Steckverbinders 10 befestigt.

Wie insbesondere Fig. 2 entnommen werden kann, sind beiden stabartigen Vorsprüngen 15, die den elastischen Anbindungsbereich 14 der Schutzeinrichtung 13 bilden, benachbart zu den Aufdickungen 17 Solltrennstellen 18 zugeordnet, über die eine Schutzeinrichtung 13, die unvelierbar am Gehäuse 11 des Steckverbinders 10 befestigt ist, insbesondere dann unter Aufhebung der Unverlierbarkeit vom Gehäuse 11 getrennt werden kann, wenn die Ausnehmungen 16 des Gehäuses 11 aufgrund der Einbausituation des Steckverbinders 10 nicht mehr zugänglich sind. In diesem Fall kann dann der Anbindungsbereich 14 im Bereich der Solltrennstellen 18 durchtrennt werden, wobei auch im abgetrennten Zustand die Schutzeinrichtung 13 zum Verschließen der Steckeraufnahmeöffnung 12 verwendet werden kann. Das Durchtrennen der Solltrennstellen erfolgt werkzeuglos.

Gegenüberliegend zum bzw. angrenzend an den elastischen Anbindungsbereich 14 verfügt die Schutzeinrichtung 13 über einen Verschlussbereich 19, der dann, wenn die Schutzeinrichtung 13 die zweite Position einnimmt, die Steckeraufnahmeöffnung 12 des Steckverbinders 10 verschließt. Dem Verschlussbereich 19 sind im gezeigten Ausführungsbeispiel zwei Dichtlippen 20, 21 zugeordnet, die dann, wenn die Schutzeinrichtung 13 die zweite Position einnimmt, die Steckeraufnahmeöffnung 12 nach außen abdichten. Die Dichtlippen 20, 21 sind dabei an die Kontur der Steckeraufnahmeöffnung 12 des Gehäuses 11 des Steckverbinders 10 angepasst.

Vorzugsweise ist die gesamte Schutzeinrichtung 13 einstückig ausgebildet und aus einem elastischen Werkstoff, z. B. aus TPU, gefertigt. Dies erlaubt eine besonders kostengünstige Ausführung der Schutzeinrichtung 13.

### Bezugszeichenliste

- 10: elektrischer Steckverbinder
- 11: Gehäuse
- 12: Steckeraufnahmeöffnung
- 13: Schutzeinrichtung
- 14: elastischer Anbindungsbereich
- 15: stabartiger Vorsprung
- 16: Ausnehmung
- 17: Aufdickung
- 18: Solltrennstelle
- 19: Verschlussbereich
- 20: Dichtlippe
- 21: Dichtlippe

## Patentansprüche

1. Elektrischer Steckverbinder, nämlich Datenbuchse zur kontaktierenden Aufnahme mindestens eines Datensteckers, mit einem Gehäuse (11), das eine Steckeraufnahmeöffnung (12) definiert, wobei über die Steckeraufnahmeöffnung (12) ein Abschnitt eines Datenstecker in das Gehäuse (11) einführbar und mit einer im Gehäuse (11) positionierten Verbindungseinrichtung kontaktierbar ist, mit einer Schutzeinrichtung (13), um dann, wenn in die Steckeraufnahmeöffnung (12) des Gehäuses (11) kein Datenstecker eingeführt ist, die im Gehäuse (11) positionierte Verbindungseinrichtung vor Verschmutzung zu schützen, wobei die Schutzeinrichtung (13) über einen elastischen Anbindungsbereich (14) mit dem Gehäuse (11) der Datenbuchse verbindbar ist, wobei die Schutzeinrichtung durch Verschwenken um den elastischen Anbindungsbereich (14) zwischen einer ersten Position, in der dieselbe die Steckeraufnahmeöffnung (12) freigibt, und einer zweiten Position, in der dieselbe die Steckeraufnahmeöffnung (12) verschließt, verlagerbar ist, wobei der elastische Anbindungsbereich (14) von vorzugsweise zwei stabartigen Vorsprüngen (15) gebildet ist, die mit jeweils einem Abschnitt in benachbart zur Steckeraufnahmeöffnung (12) ausgebildete Ausnehmungen (16) des Gehäuses (11) der Datenbuchse eingreifen, und wobei die Ausnehmungen (16) des Gehäuses (11) derart konturiert sind, dass die stabartigen Vorsprünge (15) nach einem Aufeinanderzubewegen derselben über Aufdickungen (17) derselben in innere Abschnitte der Ausnehmungen (16) einfädelbar sind, wobei nach dem Einfädeln die stabartigen Vorsprünge (15) aufgrund ihrer Elastizität sich auseinanderbewegen und in äußere Abschnitte der Ausnehmungen (16) gelangen, die einen geringeren Querschnitt als die inneren Abschnitte und als die Aufdickungen (17) aufweisen, **dadurch gekennzeichnet, dass** jedem der stabartigen Vorsprünge (15) eine Sollbruchstelle (18) zugeordnet ist.

2. Steckverbinder nach Anspruch 1, **dadurch gekennzeichnet, dass** die Schutzeinrichtung (13) gegenüber dem Gehäuse (11) als separate Baugruppe ausgebildet ist.

3. Steckverbinder nach Anspruch 1 oder 2, **dadurch gekennzeichnet, dass** die Schutzeinrichtung (13) dann, wenn der elastische Anbindungsbereich (14) derselben in mindestens eine benachbart zur Steckeraufnahmeöffnung (12) ausgebildete Ausnehmung (16) des Gehäuses (11) eingreift, unverlierbar am Gehäuses (11) befestigt ist, und dass die Schutzeinrichtung (13) über die Solltrennstellen (18) der stabartigen Vorsprünge (15) unter Aufhebung der Unverlierbarkeit vom Gehäuse (11) trennbar ist.

4. Steckverbinder nach einem der Ansprüche 1 bis 3, **dadurch gekennzeichnet, dass** die Schutzeinrichtung (13) einstückig ist.

5. Steckverbinder nach einem der Ansprüche 1 bis 4, **dadurch gekennzeichnet, dass** die Schutzeinrichtung (13) insgesamt elastisch ist.

6. Steckverbinder nach einem der Ansprüche 1 bis 5, **dadurch gekennzeichnet, dass** die Schutzeinrichtung (13) angrenzend zum Anbindungsbereich (14) einen Verschlussbereich (19) aufweist, der dann, wenn Schutzeinrichtung (13) die zweite Position einnimmt, die Steckeraufnahmeöffnung (12) verschließt.

7. Steckverbinder nach Anspruch 6, **dadurch gekennzeichnet, dass** der Verschlussbereich (19) mindestens eine Dichtlippe (20, 21) aufweist, die an die Kontur der Steckeraufnahmeöffnung (12) des Gehäuses (11) angepasst ist.

## Claims

1. Electrical plug connector, specifically data socket for receiving at least one data plug in a contact-making manner, comprising a housing (11) which defines a plug receptacle opening (12), wherein a section of a data plug can be inserted into the housing (11) via the plug receptacle opening (12) and a connecting device, which is positioned in the housing (11), can make contact with the said section, comprising a protection device (13) in order to protect the connecting device, which is positioned in the housing (11), against soiling when no data plug is inserted into the plug receptacle opening (12) in the housing (11), wherein the protection device (13) can be connected to the housing (11) of the data socket via an elastic connection region (14), wherein the protection device can be moved between a first position, in which the said protection device opens the plug receptacle opening (12), and a second position, in which the said protection device closes the plug receptacle opening (12), by pivoting about the elastic connection region (14), wherein the elastic connection region (14) is formed by preferably two rod-like projections (15) which, by way of in each case one section, engage in recesses (16), which are formed adjacent to the plug receptacle opening (12), of the housing (11) of the data socket, and wherein the recesses (16) in the housing (11) are contoured in such a way that the rod-like projections (15) can be threaded into inner sections of the recesses (16) by means of thickened portions (17) of the said rod-like projections after the said rod-like projections have been moved toward one another, wherein, after being threaded in, the rod-like projections (15), on account of their elasticity, move away from one another and enter outer sections of the recesses (16) which have a smaller cross section than the inner sections and than the thickened portions (17), **characterized in that** each of the rod-like projections (15) has an associated predetermined breaking point (18).

2. Plug connector according to Claim 1, **characterized in that** the protection device (13) is designed as a separate assembly in relation to the housing (11).

3. Plug connector according to Claim 1 or 2, **characterized in that** the protection device (13) is attached to the housing (11) in a captive manner when the elastic connection region (14) of the said protection device engages in at least one recess (16), which is formed adjacent to the plug receptacle opening (12), of the housing (11), and **in that** the protection device (13) can be disconnected from the housing (11) by means of the predetermined disconnection points (18) of the rod-like projections (15) so as to break the captive connection.

4. Plug connector according to one of Claims 1 to 3, **characterized in that** the protection device (13) is integral.

5. Plug connector according to one of Claims 1 to 4, **characterized in that** the protection device (13) is elastic overall.

6. Plug connector according to one of Claims 1 to 5, **characterized in that** the protection device (13) has a closure region (19) adjacent to the connection region (14), the said closure region closing the plug receptacle opening (12) when protection device (13) assumes the second position.

7. Plug connector according to Claim 6, **characterized in that** the closure region (19) has at least one sealing lip (20, 21) which is matched to the contour of the plug receptacle opening (12) of the housing (11).

## Revendications

1. Connecteur électrique, à savoir un connecteur de données femelle pour recevoir en contact au moins un connecteur de données mâle, avec un boîtier (11) qui définit une ouverture de réception de connecteur mâle (12), une portion du connecteur de données mâle pouvant être introduite dans le boîtier (11) par le biais de l'ouverture de réception de connecteur mâle (12) et pouvant être mise en contact avec un dispositif de connexion positionné dans le boîtier (11), avec un dispositif de protection (13) servant à protéger contre les salissures le dispositif de connexion positionné dans le boîtier (11) lorsqu'aucun connecteur de données mâle n'est introduit dans l'ouverture de réception de connecteur mâle (12) du boîtier (11), le dispositif de protection (13) pouvant être connecté au boîtier (11) du connecteur de données femelle par le biais d'une région de raccordement élastique (14), le dispositif de protection pouvant être déplacé par pivotement autour de la région de raccordement élastique (14) entre une première position dans laquelle il libère l'ouverture de réception de connecteur mâle (12) et une deuxième position dans laquelle il ferme l'ouverture de réception de connecteur mâle (12), la région de raccordement élastique (14) étant formée de préférence par deux saillies en forme de barre (15) qui viennent en prise par une portion respective dans des évidements (16) du boîtier (11) du connecteur de données femelle réalisés à proximité de l'ouverture de réception de connecteur mâle (12), et les évidements (16) du boîtier (11) étant profilés de telle sorte que les saillies en forme de barre (15), après avoir été rapprochées les unes des autres, puissent être enfilées par le biais d'épaississements (17) de celles-ci dans des portions internes des évidements (16), les saillies en forme de barre (15), après leur enfilage, du fait de leur élasticité, s'écartant les unes des autres et parvenant dans des portions extérieures des évidements (16) qui présentent une plus petite section transversale que les portions internes et que les épaississements (17), **caractérisé en ce qu'**une zone destinée à la rupture (18) est associée à chacune des saillies en forme de barre (15).

2. Connecteur selon la revendication 1, **caractérisé en ce que** le dispositif de protection (13) est réalisé par rapport au boîtier (11) sous forme de module séparé.

3. Connecteur selon la revendication 1 ou 2, **caractérisé en ce que** le dispositif de protection (13), lorsque la région de raccordement élastique (14) de celui-ci vient en prise dans au moins un évidement (16) du boîtier (11) réalisé à proximité de l'ouverture de réception de connecteur mâle (12), est fixé de manière imperdable au boîtier (11), et **en ce que** le dispositif de protection (13) peut être séparé du boîtier (11) par le biais des zones destinées à la rupture (18) des saillies en forme de barre (15) en supprimant le caractère imperdable.

4. Connecteur selon l'une quelconque des revendications 1 à 3, **caractérisé en ce que** le dispositif de protection (13) est réalisé d'une seule pièce.

5. Connecteur selon l'une quelconque des revendications 1 à 4, **caractérisé en ce que** le dispositif de protection (13) est dans l'ensemble élastique.

6. Connecteur selon l'une quelconque des revendications 1 à 5, **caractérisé en ce que** le dispositif de protection (13) présente à proximité de la région de raccordement (14) une région de fermeture (19) qui ferme l'ouverture de réception de connecteur mâle (12) lorsque le dispositif de protection (13) adopte la deuxième position.

7. Connecteur selon la revendication 6, **caractérisé en ce que** la région de fermeture (19) présente au moins une lèvre d'étanchéité (20, 21) qui est adaptée au contour de l'ouverture de réception de connecteur mâle (12) du boîtier (11).
